# EUROPÄISCHE PATENTSCHRIFT

(11) **EP 2 897 444 B1**
(45) Veröffentlichungstag und Bekanntmachung des Hinweises auf die Patenterteilung: **26.08.2020**
(21) Anmeldenummer: 15151415.5
(22) Anmeldetag: 16.01.2015
(51) Int. Cl.: H05B 45/20

(54) **Schaltung zur LED-Stromversorgung**
Circuit for LED current supply
Circuit d'alimentation de courant DEL

(30) Priorität: 17.01.2014 DE 102014100523; 07.07.2014 DE 102014109466
(43) Veröffentlichungstag der Anmeldung: 22.07.2015
(73) Patentinhaber: SITECO GmbH, 83301 Traunreut (DE)
(72) Erfinder: Haselberger, Hans, 83373 Taching (DE)
(74) Vertreter: Schmidt, Steffen

(56) Entgegenhaltungen:
- EP-A1- 0 660 648
- DE-A1- 10 013 215
- DE-A1-102004 025 909
- DE-A1-102008 033 176
- DE-A1-102012 207 217
- DE-A1-102013 206 309
- "Application Note No. 101 Using Infineon's BCR400 Family of Constant- Current, Linear-Mode LED Drivers for Lighting Applications from 10 mA -700 mA Small Signal Discretes", , 7. November 2007 (2007-11-07), XP055194865, Gefunden im Internet: URL:https://www.infineon.com/dgdl/An101.pd f?fileId=db3a3043163797a601167b0da6c21136 [gefunden am 2015-06-10]
- "OPTOTRONIC LED Power Supply Product Data Sheet OTe 25/220-240/420 CS Constant Current LED Power Supply 290mA -350mA -420mA", , 23. Juli 2013 (2013-07-23), XP055194853, Gefunden im Internet: URL:http://www.osram.de/media/resource/hir es/350724/ot-technical-ds--ote-25_420-cs.p df [gefunden am 2015-06-10]

## Beschreibung

Die Erfindung betrifft eine Schaltung für eine LED-Stromversorgung, insbesondere für die elektrische Versorgung einer Anordnung aus einer oder mehreren zum Beispiel in Reihe geschalteten LEDs (lichtemittierende Dioden, worunter auch organische lichtemittierende Dioden zu verstehen sind).

LEDs werden in immer größerem Umfang für Beleuchtungseinrichtungen wie Innen- und Außenleuchten eingesetzt. Zur elektrischen Versorgung der LEDs sind Schaltungsanordnungen, sogenannte LED-Treiber, bekannt. Um unterschiedliche LED-Anordnungen, unterschiedliche Typen von LEDs oder LEDs mit unterschiedlicher Helligkeit betreiben zu können, ist im Stand der Technik häufig eine Schaltungsanordnung zur Stromversorgung vorgesehen, die mehrere Anschlussklemmen aufweist, wobei jede Anschlussklemme zur Abgabe einer vorgegebenen Stromstärke bestimmt ist (siehe z.B. Figur 1a).

DE 10 2013 206 309 A1 offenbart das Betreiben von Leuchtmitteln, insbesondere LEDs, mit einer Schaltung, welche einen im zeitlichen Mittel konstant geregelten ersten Strom an einem Paar Anschlussklemmen für einen ersten LED-Kanal bereitstellt und eine zweite Schaltungsregelung, welche einen geregelten Ausgangsstrom für einen zweiten LED-Kanal bereitstellt.

EP 0 660 648 A1 offenbart eine Dimm-Schaltung für eine LED-Anordnung. Es wird an einem Anschlusspaar ein geregelter Ausgangsstrom für eine Anordnung von parallel und in Reihe geschalteten LEDs bereitgestellt.

"Optotronic LED Power Supply Product Data Sheet OTe 25/220-240/420 CS Constant Current LED Power Supply 290mA-350mA-420MA", 23. Juli 2013, offenbart eine Schaltung zur LED-Stromversorgung gemäß dem Oberbegriff des Anspruchs 1.

Ein Nachteil dieser LED-Treiber ist jedoch, dass der Versorgungsstrom für die LEDs durch die Treiberanordnung nur aus einer begrenzten Anzahl von fest vorgegebenen Stromstärken wählbar ist.

Andere Ansätze aus dem Stand der Technik sehen vor, die LED-Treiber mit einer Softwareschnittstelle zu versehen, so dass die Stromquelle in dem LED-Treiber elektronisch einstellbar ist. Diese Lösung erfordert jedoch einen hohen Aufwand sowohl auf der Hardwareseite, um eine frei programmierbare Stromversorgung vorzusehen, als auch auf der Softwareseite, um den Treiber wunschgemäß programmieren zu können.

Weitere Ansätze im Stand der Technik sehen vor, einen LED-Treiber mit Dip-Schaltern oder mit Drahtbrücken auszustatten, die es ermöglichen, unterschiedliche Stromstärken auswählen zu können. Der Nachteil dieser Anordnung ist jedoch, dass auch nur eine begrenzte Anzahl von diskreten Stromstärken wählbar ist.

Aufgabe der vorliegenden Erfindung ist es, eine Schaltung zur LED-Stromversorgung bereitzustellen, welche ein Einstellen der Versorgungsstromstärke für eine Anordnung aus wenigstens einer LED auf möglichst einfache Weise realisieren kann.

Die Erfindung sieht zur Lösung der Aufgabe eine Schaltung zur LED-Stromversorgung vor, die Folgendes umfasst: ein elektrisches Vorschaltgerät zum Anschluss von einer Anordnung aus wenigstens einer LED, wobei das elektronische Vorschaltgerät eine erste Anschlussklemme aufweist, an welcher die Anordnung aus wenigstens einer LED mit einer Elektrode, vorzugangsweise der Anode, angeschlossen ist, und mehrere zweite Anschlussklemmen aufweist, an welchem die Anordnung aus wenigstens einer LED mit der zweiten Elektrode, vorzugsweise mit der Kathode, wahlweise anschließbar ist, um die wenigstens eine LED mit einer der ausgewählten zweiten Anschlussklemme entsprechenden Stromstärke zu versorgen, wobei ferner ein Trimmwiderstand vorgesehen ist, welcher parallel zu zwei der zweiten Anschlussklemmen geschaltet ist, um die gewählte Versorgungsstromstärke einzustellen.

Erfindungsgemäß wird ein Trimmwiderstand parallel zwischen zwei zweiten Anschlussklemmen, von denen wenigstens eine nicht von der zweiten Elektrode der LED-Anordnung belegt ist, geschaltet. Durch den Trimmwiderstand wird die Stromstärke beeinflusst, welche von dem elektronischen Vorschaltgerät an der ausgewählten Anschlussklemme zur Verfügung gestellt wird. Auf diese Weise lässt sich sehr einfach die Stromstärke zur Versorgung der wenigstens einen LED einstellen. Die Beschränkung auf die von dem elektronischen Vorschaltgerät vorgegebenen diskreten Stromstärken wird dadurch überwunden, ohne auf das elektronische Vorschaltgerät selbst Einfluss nehmen zu müssen.

Gemäß einer bevorzugten Ausführungsform ist der Trimmwiderstand zwischen der ausgewählten zweiten Anschlussklemme, an welcher die zweite Elektrode der Anordnung aus wenigstens einer LED anliegt und einer weiteren zweiten Anschlussklemme, welche auf einem niedrigeren oder höheren Potential als die ausgewählte Anschlussklemme liegt, angeschlossen. In einer Ausführungsform liegt z.B. die Anode der LED-Anordnung an der ersten Anschlussklemme an und die Kathode der Anordnung aus wenigstens einer LED an der ausgewählten zweiten Anschlussklemme. Der Trimmwiderstand wird in dieser Ausführungsform zwischen die ausgewählte zweite Anschlussklemme und einer Anschlussklemme mit niedrigerem Potential geschaltet. Abhängig von der Größe des Trimmwiderstandes wird in dieser Ausführungsform die Versorgungsstromstärke auf einen Wert eingestellt werden, der zwischen der Stromstärke liegt, welche der Stromstärke der ausgewählten zweiten Anschlussklemme und der einen weiteren zweiten Anschlussklemme, an welcher der Trimmwiderstand geklemmt ist, entspricht. Wenn beispielsweise die Stromstärke der ausgewählten zweiten Anschlussklemme 200 mA entspricht und die weitere zweite Anschlussklemme, an welcher der Trimmwiderstand angeschlossen ist, einer Stromstärke von 700 mA entspricht, kann abhängig von der Größe des Trimmwiderstands die Versorgungsstromstärke zwischen 200 mA (Trimmwiderstand sehr hoch) und 700 mA (Trimmwiderstand sehr niedrig) eingestellt werden.

Selbstverständlich kann die Erfindung auch ein elektronisches Vorschaltgerät vorsehen, bei welchem die Anschlussklemme für die Anode der Anordnung wenigstens einen LED auswählbar ist. In diesem Fall liegt der Trimmwiderstand bei der vorhergehend zitierten Ausführungsform zwischen der ausgewählten zweiten Anschlussklemme und einer weiteren zweiten Anschlussklemme an, die ein höheres Potential als die ausgewählte zweite Anschlussklemme besitzt.

Gemäß einer bevorzugten Ausführungsform ist der Trimmwiderstand verstellbar, z.B. in Form eines Dreh- oder Schiebepotentiometers. Bei dieser Ausführungsform kann auf besonders einfache Weise die Versorgungsstromstärke eingestellt werden. Wenn beispielsweise der Trimmwiderstand an der ausgewählten zweiten Anschlussklemme und einer weiteren zweiten Anschlussklemme mit höherem oder niedrigerem Potential angeschlossen ist, und der Widerstand von nahezu Null bis nahezu isolierend einstellbar ist, kann durch Verstellen des verstellbaren Trimmwiderstandes jede beliebige Versorgungsstromstärke zwischen der Stromstärke, welche der ausgewählten zweiten Anschlussklemme entspricht und der Stromstärke, die der weiteren zweiten Anschlussklemme entspricht, eingestellt werden.

Gemäß einer bevorzugten Ausführungsform weist das elektrische Vorschaltgerät wenigstens drei, vier, fünf, sechs, sieben oder acht zweite Anschlussklemmen auf. Obgleich die Erfindung bereits mit zwei zweiten Anschlussklemmen ausführbar ist, ist eine größere Anzahl von zweiten Anschlussklemmen von Vorteil, weil dadurch die oberen und unteren Grenzwerten für die einstellbare Versorgungsstromstärke in einem größeren Bereich oder mit einer feineren Abstufung gewählt werden können.

Gemäß einer bevorzugten Ausführungsform ist das elektronische Vorschaltgerät so eingerichtet, dass die zweiten Anschlussklemmen jeweils eine konstante Stromstärke durch die wenigstens eine LED liefern. Dazu wirkt das elektronische Vorschaltgerät als eine Konstantstromquelle, wobei die Konstantstromquelle über einen Spannungsteiler unterschiedliche aber jeweils konstante Stromstärken an den jeweils zweiten auswählbaren Anschlussklemmen zur Verfügung stellt. Die eine oder mehreren LEDs werden vorzugsweise mit einer Konstantstromquelle (im Unterschied zu einer konstanten Spannungsquelle) versorgt, um unterschiedliche Anzahlen von LEDs oder LEDs verschiedenen Bautyps betreiben zu können. Ferner können LEDs auch im Laufe der Zeit altern, wodurch sich deren Innenwiderstände ändern. Durch die Versorgung mit einem konstanten Strom (im Unterschied zu einer konstanten Spannung) hat dann der Alterungseffekt auf die Helligkeit der LED keinen oder nur einen geringeren Einfluss.

Beispielsweise kann die konstante Stromstärke in Abhängigkeit von der ausgewählten zweiten Anschlussklemme einen Strom zwischen 10 mA und 5000 mA, vorzugsweise zwischen 30 mA und 1500 mA, z.B. zwischen 200 mA und 700 mA, bereitstellen. Die genannten Stromstärken können z.B. mit fünf verschiedenen Zwischenwerten von dem elektronischen Vorschaltgerät abgegriffen werden. Durch den Trimmwiderstand ist dann eine weitere Einstellmöglichkeit zwischen den jeweils genannten konstanten Stromstärken möglich.

Gemäß einer bevorzugten Ausführungsform umfasst die Anordnung aus wenigstens einer LED eine Reihe von mehreren LEDs, wobei die erste und die zweite Elektrode der Anordnung durch die äußerste Elektrode der ersten bzw. der letzten LED innerhalb der Reihe definiert ist. Es ist auch möglich, dass eine oder mehrere LEDs oder Reihen von LEDs parallel geschaltet sind. Es bildet jeweils die gemeinsame Anode bzw. die gemeinsame Kathode der ersten bzw. letzten LED in den mehreren parallel geschalteten LED-Reihen die erste bzw. zweite Elektrode der Anordnung.

Die Anordnung aus mehreren LEDs in einer Reihe hat den Vorteil, dass die Versorgungspannung für die LEDs höher ist, so dass der Leistungsverlust durch den ohmschen Widerstand in den Zuleitungen geringer ist. Selbst wenn innerhalb von einer Reihe von LEDs eine LED versagen sollte, führt das nicht zwangsläufig zum Ausfall der gesamten LED-Reihe, weil im Fall einer defekten LED meistens ein Kurzschluss über die defekte LED gebildet wird. Zur Sicherheit können aber mehrere LED-Reihen parallel vorgesehen sein, so dass wenigstens die LEDs in den übrigen parallelen Reihen weiter betrieben werden, falls eine LED in einer Reihe eine Unterbrechung durch einen Defekt hervorruft. Die Anordnung aus einer oder mehreren LED-Reihen kann an der erfindungsgemäßen Stromversorgung betrieben werden und zwar unabhängig von der Anzahl der LEDs innerhalb der Reihen, weil die Stromversorgung einen konstanten Versorgungsstrom entsprechend der ausgewählten Anschlussklemmen und dem Trimmwiderstand bereitstellt.

Gemäß einer bevorzugten Ausführungsform sind die mehreren zweiten Anschlussklemmen im elektronischen Vorschaltgerät jeweils an einem Knoten zwischen einer Reihe von Widerständen angeordnet, wobei über die Reihe von Widerständen eine Spannung abfällt. Die Versorgungsspannung an der ersten Anschlussklemme für die Versorgung der angeschlossenen Anordnungen aus wenigstens einer LED kann derart geregelt werden, so dass zwischen der ersten Anschlussklemme und der ausgewählten zweiten Anschlussklemme immer eine konstante Stromstärke fließt. Dazu wird die Spannung zur LED-Versorgung an der ersten Anschlussklemme entsprechend dem gemessenen Spannungsabfall über die Reihe von Widerständen nachgeregelt, so dass der Strom durch die Anordnung aus wenigstens einer LED konstant bleibt. Bei Auswahl unterschiedlicher zweiter Anschlussklemmen zum Anschluss der zweiten Elektrode der LED-Anordnung, während der Spannungsabfall immer über die ganze Reihe von Widerständen gemessen wird, stellt sich ein entsprechend unterschiedlicher konstanter Strom durch die LED-Anordnung ein. Dies entspricht einer Konstantstromquelle mit mehreren wählbaren diskreten Stromstärken. Im Zusammenhang mit der erfindungsgemäßen Weiterbildung wird jedoch der Vorteil erzielt, dass die konstante Stromstärke mit Hilfe des Trimmwiderstands über einen weiten Bereich frei einstellbar ist.

Gemäß einer bevorzugten Ausführungsform der Erfindung kann der Trimmwiderstand auch durch einen niederohmigen Widerstand, insbesondere durch eine Drahtbrücke gebildet werden. Diese Ausführungsform lässt sich besonders einfach und kostengünstig z.B. in einer Roboterbestückungsanlage herstellen.

Gemäß weiterer bevorzugter Ausführungsformen können auch mehr als ein Trimmwiderstand jeweils zwischen zwei der zweiten Anschlussklemme vorgesehen sein. Auf diese Weise ergeben sich noch mehr Möglichkeiten, um den Strom durch die LED-Anordnung bei gegebenem elektrischen Vorschaltgerät einzustellen. Beispielsweise können die mehreren Trimmwiderstände auch durch mehrere Drahtbrücken gebildet sein.

Weitere Merkmale und Vorzüge der Erfindung werden aus der folgenden Beschreibung einer bevorzugten Ausführungsform deutlich, die in Verbindung mit den beigefügten Figuren beschrieben wird. In den Figuren ist Folgendes dargestellt:
- Figuren 1a und b: zeigen im Vergleich einen LED-Treiber, welche eine LED ohne und mit Trimmwiderstand betreiben, wobei Figur 1b eine erste Ausführungsform der Erfindung zeigt.
- Figur 2: zeigt eine Schaltung zum Betreiben einer LED-Anordnung mit Trimmwiderstand.
- Figur 3: zeigt eine Schaltung zum Betreiben einer LED-Anordnung in verschiedenen Konfigurationen mit und ohne Trimmwiderstand.
- Figur 4: zeigt eine weitere Schaltung zum Betreiben einer LED-Anordnung.
- Figur 5: zeigt eine weitere Schaltung zum Betreiben einer LED-Anordnung, wobei der Trimmwiderstand durch eine Drahtbrücke gebildet ist.
- Figur 6: zeigt eine weitere Schaltung zum Betreiben einer LED-Anordnung mit zwei Trimmwiderständen, die als Drahtbrücken ausgeführt sind.

Bezug nehmend auf die Figuren 1a und 1b ist ein LED-Treiber 4 dargestellt, an welchem eine LED 2 angeschlossen ist. Es ist zu verstehen, dass die LED 2 nur symbolisch für eine Anordnung von LEDs darstellt, die auch mehrere LEDs in einer Reihen- oder Parallelschaltung umfassen kann.

Der LED-Treiber 4 besitzt eine erste Anschlussklemme (LED+), an welcher die Anode der LED 2 angeschlossen ist. Ferner besitzt der LED-Treiber 4 mehrere, in dem dargestellten Beispiel vier zweite Anschlussklemmen LED-, an welchem wahlweise die Kathode der LED 2 angeschlossen werden kann. Jede zweite Anschlussklemme LED- ist dafür bestimmt, einen konstanten Strom zur Versorgung der LED zur Verfügung zu stellen, wobei die Anschlüsse diskrete Stromstärken vom 200 mA, 350 mA, 500 mA und 700 mA bereitstellen. In der Figur 1a ist die Anschlussklemme mit 500 mA ausgewählt, um die Kathode der LED 2 anzuschließen. Demgemäß wir die LED mit einer Stromstärke von 500 mA versorgt.

In der Figur 1b ist die LED zwischen der Anschlussklemme LED+ und der Anschlussklemme LED- mit 200 mA angeschlossen. Ferner ist ein Trimmwiderstand R_{Trim} zwischen der Anschlussklemme LED- mit 200 mA und der Anschlussklemme LED- mit 700 mA parallel geschaltet. Ohne den Trimmwiderstand würde eine Stromstärke von 200 mA durch die LED 2 fließen. Durch den Trimmwiderstand R_{Trim} wird die Stromstärke jedoch erhöht. Die Stromstärke durch die LED liegt abhängig von der Höhe des Trimmwiderstands zwischen 200 mA und 700 mA. Durch die Wahl des Trimmwiderstands R_{Trim} kann daher die Versorgungsstromstärke durch die LED eingestellt werden. Gemäß einer Ausführungsform kann der Trimmwiderstand R_{Trim} ein verstellbares Potentiometer sein, welches zwischen einem sehr niederohmigen und einem sehr hochohmigen Wert verstellt werden kann. Dadurch lässt sich die Stromstärke durch die LED von 200 mA bis 700 mA frei einstellen.

Bezug nehmend auf die Figur 2 ist ein Schaltbild gemäß der Erfindung dargestellt. Das elektronische Vorschaltgerät 4 (in den Figuren 1a und 1b als LED-Treiber 4 bezeichnet) umfasst wie in den Figuren 1a und 1b eine erste Anschlussklemme LED+ zum Anschließen der Kathode einer LED-Anordnung 2 und vier zweite Anschlussklemmen LED-, welche diskrete Stromstärken von 200 mA, 350 mA, 500 mA und 700 mA bereitstellen. Die LED-Anordnung 2 ist in der Figur 2 als eine Reihe von mehreren LEDs dargestellt. Die Anode ersten LED in der LED-Reihe ist an der Anschlussklemme LED+ angeschlossen, während die Kathode der letzten LED in der Reihe an der Anschlussklemme für 200 mA angeschlossen ist. Ferner ist ein Trimmwiderstand R_{Trim} zwischen der Anschlussklemme für 200 mA und der Anschlussklemme für 700 mA parallel geschaltet. Wie im Zusammenhang mit der Figur 1b erläutert, kann durch Wahl des Trimmwiderstands die Stromstärke zur Versorgung der LED-Anordnung zwischen 200 mA und 700 mA eingestellt werden.

Das elektronische Vorschaltgerät wirkt als eine Konstantstromquelle. Dazu misst das elektronische Vorschaltgerät den Spannungsabfall über eine Reihe von Widerständen R₁, R₂, R₃ und R₄, d.h. zwischen der ersten Anschlussklemme bei U_{I_sense} und GND. Abhängig von dem gemessenen Spannungsabfall über die Widerstandskette wird die Spannung an der Anschlussklemme LED+ nachgeregelt, so dass ein konstanter Strom von 200 mA durch die LED-Anordnung 2 fließt. Das elektronische Vorschaltgerät sieht ferner weitere Anschlussklemmen an den Knoten in der Widerstandskette R₁ bis R₄ vor. Wenn die LED-Anordnung mit der Kathode an einer dieser weiteren Anschlussklemmen angeschlossen ist, wird ein entsprechend geringerer Spannungsabfall über die gesamte Widerstandskette R₁ bis R₄ gemessen, so dass die Stromregelung zu einem höheren Versorgungsstrom, der durch die LED-Anordnung 2 fließt, führt.

Für den Strom durch die LED-Anordnung 2 gilt allgemein: ${I}_{LED} = \frac{{U}_{I _ sense}}{R}$

Der Widerstand R wird in Schaltungsanordnung gemäß Figur 2 gebildet durch die Parallelschaltung von (R₁ + R₂ + R₃) mit R_{Trim} und dem Widerstand R₄ in Reihe dazu gebildet. Für den Strom durch die LEDs gilt daher ${I}_{LED} = \frac{{U}_{I _ sense}}{{R}_{4} + \frac{\left({R}_{1}+{R}_{2}+{R}_{3}\right) ∗ {R}_{Trim}}{{R}_{1} + {R}_{2} + {R}_{3} + {R}_{Trim}}}$

Aus der Formel ist leicht zu erkennen, dass sich für einen sehr niederohmigen Trimmwiderstand, d.h. R_{Trim} << (R₁+R₂+R₃) ein Versorgungsstrom durch die LED I_{LED} = U_{I_sense}/R₄ ergibt. Bei einem sehr hochohmigen Trimmwiderstand, d.h. R_{Trim} >> (R₁+R₂+R₃), ergibt sich ein Strom durch die LED von I_{LED} = U_{I_sense}/(R₁+R₂+R₃+R₄). Der Strom kann daher zwischen 200 mA und 700 mA entsprechend der oberen und unteren Anschlussklemme für die Kathode der LED-Anordnung eingestellt werden.

Figur 3 zeigt die Schaltungsanordnung nach Figur 2, wobei die Schaltung mit Trimmwiderstand in der letzten Spalte dargestellt ist, während in den Spalten I₁ bis I₄ eine Schaltung ohne Trimmwiderstand dargestellt ist.

Ohne Trimmwiderstand lässt sich abhängig von der Auswahl der Anschlussklemme für die Kathode der LED-Anordnung ein Strom von 200 mA, 350 mA, 500 mA oder 700 mA auswählen. In der erfindungsgemäßen Schaltung mit einem Trimmwiderstand kann der Strom abhängig von dem Trimmwiderstand, wie im Zusammenhang mit der Figur 2 erläutert, zwischen 200 mA und 700 mA abhängig von dem Wert des Trimmwiderstands im Verhältnis zu dem Widerstand R₁+R₂+R₃ frei eingestellt werden.

In den in den Figuren dargestellten Ausführungsformen der Erfindung ist die Kathode der LED-Anordnung an der gleichen Anschlussklemme angeschlossen, wie ein Ende des Trimmwiderstand. Dies ist nicht zwingend erforderlich. Der Trimmwiderstand kann auch zwischen zwei anderen Anschlussklemmen des elektronischen Vorschaltgeräts, welche für die Kathode der LED-Anordnung vorgesehen sind, angeschlossen sein. Die zur Verfügung stehende Stromstärke zur Versorgung der LED kann entsprechend aus der Reihen- bzw. Parallelschaltung der Widerstände R₁ bis R₄ und R_{Trim} berechnet werden wie vorhergehend dargestellt.

Die LED-Anordnung 2 in den Figuren 1a und 1b besteht nur aus einer LED, während in den Figuren 2 und 3 eine Anordnung 2 aus mehreren LEDs in Reihe gezeigt ist. Es ist jedoch zu verstehen, dass die LED-Anordnung 2 im Allgemeinen aus einer Reihen- und/oder Parallelschaltung von mehreren LEDs gebildet werden kann. Die Anordnung in einer Reihe hat den Vorteil, dass eine höhere Spannung zur Versorgung der LEDs verwendbar ist, so dass sich der Leistungsverlust durch den ohmschen Widerstand der Zuleitungskabel verringert. Die Parallelschaltung hat den Vorteil, dass im Falle eines Defekts einer LED, die eine Unterbrechung der Schaltung bewirkt, die übrigen parallel geschalteten LEDs in Betrieb bleiben. Da das elektronische Vorschaltgerät auf einen konstanten Strom regelt, ist es im Rahmen der maximal zur Verfügung gestellten Versorgungsspannung unerheblich, wie viele LEDs in Reihe an dem elektronischen Vorschaltgerät angeschlossen sind. Bei parallel geschalteten LEDs wird die Versorgungsstromstärke entsprechend erhöht. Dies kann durch die Auswahl der zweiten Anschlussklemme und der Stärke des Trimmwiderstands erfolgen.

Erfindungsgemäß können elektronische Vorschaltgeräte mit mehr oder weniger Anschlussklemmen für die Kathode der LED-Anordnung vorgesehen sein. In der einfachsten Ausführungsform sind lediglich zwei Kathoden-Anschlussklemmen erforderlich. Es können jedoch elektronische Vorschaltgeräte mit mehr als vier Anschlussklemmen, wie in den Figuren dargestellt, angewandt werden.

Ferner ist die Erfindung nicht beschränkt auf elektronische Vorschaltgeräte, welche lediglich für die Kathode verschiedene Anschlussklemmen bereitstellen. Es ist auch möglich, Vorschaltgeräte zu verwenden, welche anstelle dessen oder in Ergänzung mehrere Anschlussklemmen für die Anode der LED-Anordnung zur Verfügung stellen.

Der Trimmwiderstand kann zwischen Anschlussklemmen mit niedrigeren oder höheren Potential als die für die LED-Anordnung 2 ausgewählte Anschlussklemme geschaltet werden, um den LED-Versorgungsstrom zu erhöhen bzw. zu verringern.

In Figur 4 ist eine weitere Ausführungsform einer Schaltungsanordnung mit einem Trimmwiderstand dargestellt, wobei der Trimmwiderstand zwischen zwei zweiten Anschlussklemmen, welche in der Figur 4 als 23 und 27 bezeichnet sind, angeschlossen ist. Die LED-Anordnung 2 ist zwischen der ersten Anschlussklemme LED+ und einer ausgewählten zweiten Anschlussklemme, welche in diesem Beispiel die Klemme 22 bildet, angeschlossen ist. Im Unterschied zu der Ausführungsform nach Figur 1b ist bei dieser Ausführungsform der Trimmwiderstand nicht mit der ausgewählten zweiten Anschlussklemme, an welcher die eine Elektrode der LED-Anordnung angeschlossen ist, verbunden.

Figur 5 zeigt eine weitere Schaltungsanordnung mit einem Trimmwiderstand, der in dieser Ausführungsform durch eine Drahtbrücke gebildet ist. Diese Ausführungsform stellt den Sonderfall dar, dass der Trimmwiderstand niederohmig ist.

In der Ausführungsform nach Figur 6 sind zwei Trimmwiderstände zwischen jeweils zwei zweiten Anschlussklemmen angschlossen. Die Trimmwiderstände in dieser Ausführungsform sind ebenfalls niederohmig, d.h. durch eine Drahtbrücke gebildet.

### Bezugszeichenliste:

- 2: Anordnung aus wenigstens einer LED
- 4: elektronisches Vorschaltgerät
- LED+: erste Anschlussklemme
- LED-: zweite Anschlussklemme
- R_{Trim}: Trimmwiderstand
- R₁ bis R₄: Widerstände im elektronischen Vorschaltgerät
- U_{I_sense}: Spannungsabfall über R₁ bis R₄
- I_{LED}: Strom durch die Anordnung aus wenigstens einer LED

## Patentansprüche

1. Schaltung zur LED-Stromversorgung, die Folgendes umfasst:
ein elektrisches Vorschaltgerät (4) zum Anschluss von einer Anordnung (2) aus wenigstens einer LED, wobei das elektronische Vorschaltgerät eine erste Anschlussklemme (LED+) aufweist, an welcher die Anordnung (2) aus wenigstens einer LED mit einer Elektrode, vorzugsweise der Anode, angeschlossen ist, und mehrere zweite Anschlussklemmen (LED-) aufweist, an welchen die Anordnung (2) aus wenigstens einer LED mit der zweiten Elektrode, vorzugsweise mit der Kathode, wahlweise anschließbar ist, um die Anordnung aus wenigstens einer LED mit einer der ausgewählten zweiten Anschlussklemme (LED-) aus den mehreren zweiten Anschlussklemmen entsprechenden diskreten Stromstärke zu versorgen, wobei die Versorgungsstromfläche eine konstante Stromstärke ist;
**dadurch gekennzeichnet, dass** die mehreren zweiten Anschlussklemmen (LED-) im elektronischem Vorschaltgerät (4) jeweils an einem jeweiligen Knoten zwischen einer Reihe von Widerständen (R₁ bis R₄), die Teil des Vorschaltgeräts (4) sind, angeordnet sind, wobei die Schaltung des Weiteren einen Trimmwiderstand (R_{Trim}) umfasst, welcher zwischen zwei der mehreren zweiten Anschlussklemmen (LED-) geschaltet ist, wobei die Schaltung dazu eingerichtet ist, die gewählte diskrete Versorgungsstromstärke mittels dem Trimmwiderstand weiter einzustellen, wobei das elektronische Vorschaltgerät derart ausgestaltet ist, eine über die Reihe von Widerständen (R₁ bis R₄) abfallende Spannung (U_{I_sense}) zur Regelung der eingestellten diskreten Versorgungsstromstärke für die Anordnung (2) aus wenigstens einer LED zu messen.

2. Schaltung zur LED-Stromversorgung nach Anspruch 1, wobei der Trimmwiderstand (R_{Trim}) zwischen der ausgewählten zweiten Anschlussklemme (LED-), an welcher die zweite Elektrode der Anordnung (2) aus der wenigstens einen LED anliegt, und einer weiteren zweiten Anschlussklemme (LED-), geschaltet ist.

3. Schaltung zur LED-Stromversorgung nach einem der vorhergehenden Ansprüche, wobei der Trimmwiderstand (R_{Trim}) verstellbar ist.

4. Schaltung zur LED-Stromversorgung nach einem der vorhergehenden Ansprüche, wobei das elektrische Vorschaltgerät (4) wenigstens drei, vier, fünf, sechs, sieben oder acht zweite Anschlussklemmen (LED-) aufweist.

5. Schaltung zur LED-Stromversorgung nach Anspruch 4, wobei die konstante Stromstärke abhängig von der ausgewählten zweiten Anschlussklemme (LED-) einen Strom zwischen 10 mA und 5000 mA, vorzugsweise zwischen 30 mA und 1500 mA bereitstellt.

6. Schaltung zur LED-Stromversorgung nach einem der vorhergehenden Ansprüche mit mehreren Trimmwiderständen (R_{Trim}), die jeweils zwischen zwei der zweiten Anschlussklemmen (LED-) geschaltet sind, um die Versorgungsstromstärke weiter einzustellen.

7. Schaltung zur LED-Stromversorgung nach einem der vorhergehenden Ansprüche, wobei der eine oder, bei Rückbezug auf den Anspruch 6, mehrere der Trimmwiderstände (R_{Trim}) niederohmig sind, insbesondere durch eine Drahtbrücke gebildet werden.

8. System aus einer Schaltung zur LED-Stromversorgung nach einem der vorhergehenden Ansprüche und der Anordnung aus der wenigstens einen LED, wobei die Anordnung aus der wenigstens einen LED eine Reihe von mehreren LEDs umfasst, wobei die erste und zweite Elektrode durch die äußersten Elektroden der ersten und der letzten LED in der einen Reihe definiert sind.

## Claims

1. An LED power supply circuit comprising:
an electric ballast (4) for connection of an array (2) of at least one LED, the electronic ballast having a first connection terminal (LED+) to which the array (2) of at least one LED is connected with an electrode, preferably the anode, and a plurality of second connection terminals (LED-), to which the array (2) of at least one LED can be selectively connected with the second electrode, preferably to the cathode, in order to supply the array of at least one LED with a discrete current intensity corresponding to the selected second terminal (LED-) from the plurality of second terminals, the supply current area being a constant current intensity;
**characterized in that** the plurality of second terminals (LED-) in the electronic ballast (4) are each located at a respective node between a series of resistors (R1 to R4) forming part of the ballast (4), the circuit further comprising a trimming resistor (R_{Trim}) connected between two of the plurality of second terminals (LED-), wherein the circuit is arranged to further adjust the selected discrete supply current intensity by means of the trimming resistor, the electronic ballast being arranged to measure a voltage (U_{I_sense}) dropping across the series of resistors (R1 to R4) for controlling the adjusted discrete supply current intensity for the arrangement (2) of at least one LED.

2. The circuit for LED power supply according to claim 1, wherein the trimming resistor (R_{Trim}) is connected between the selected second terminal (LED-) to which the second electrode of the array (2) of the at least one LED is applied and a further second terminal (LED-).

3. The circuit for supplying LED power according to one of the preceding claims, wherein the trimming resistor (R_{Trim}) is adjustable.

4. The circuit for LED power supply according to one of the preceding claims, the electrical ballast (4) having at least three, four, five, six, seven or eight second terminals (LED-).

5. The circuit for LED power supply according to claim 4, wherein the constant current intensity provides a current between 10 mA and 5000 mA, preferably between 30 mA and 1500 mA, depending on the selected second terminal (LED-).

6. The circuit for supplying LED power according to any of the foregoing claims, comprising a plurality of trimming resistors (R_{Trim}) each connected between two of the second terminals (LED-) to further adjust the supply current intensity.

7. The circuit for LED power supply according to one of the preceding claims, wherein the one or, when referring back to claim 6, several of the trimming resistors (R_{Trim}) are low-impedance, in particular formed by a wire bridge.

8. A system comprising a circuit for supplying power to LEDs according to one of the preceding claims and the arrangement of the at least one LED, wherein the arrangement of the at least one LED comprises a row of several LEDs, wherein the first and second electrodes are defined by the outermost electrodes of the first and the last LED in the one row.

## Revendications

1. Circuit d'alimentation de courant DEL, qui comprend ce qui suit :
un ballast (4) électrique pour la connexion d'un ensemble (2) composé d'au moins une DEL, le ballast électronique comportant une première borne de connexion (LED+) au niveau de laquelle l'ensemble (2) composé d'au moins une DEL est connecté à une électrode, de préférence l'anode, et comportant plusieurs deuxièmes bornes de connexion (LED-) au niveau desquelles l'ensemble (2) composé d'au moins une DEL peut au choix être connecté à la deuxième électrode, de préférence la cathode, pour alimenter l'ensemble composé d'au moins une DEL avec une intensité de courant discrète correspondant à la deuxième borne de connexion (LED-) sélectionnée parmi les plusieurs deuxièmes bornes de connexion, l'intensité de courant d'alimentation étant une intensité de courant constante ;
**caractérisé en ce que** les plusieurs deuxièmes bornes de connexion (LED-) dans le ballast (4) électronique sont disposées respectivement au niveau d'un nœud respectif entre une rangée de résistances (R₁ à R₄) qui font partie du ballast (4), le circuit comprenant en outre une résistance d'équilibrage (R_{Trim}) qui est montée entre deux des plusieurs deuxièmes bornes de connexion (LED-), le circuit étant agencé pour continuer à régler l'intensité de courant d'alimentation discrète choisie au moyen de la résistance d'équilibrage, le ballast électronique étant constitué de façon à mesurer une chute de la tension (U_{I-sense}) sur la rangée complète de résistances (R₁ à R₄) pour la régulation de l'intensité de courant d'alimentation discrète pour l'ensemble (2) composé d'au moins une DEL.

2. Circuit d'alimentation de courant DEL selon la revendication 1, la résistance d'équilibrage (R_{Trim}) étant montée entre la deuxième borne de connexion (LED-) sélectionnée, au niveau de laquelle est positionnée la deuxième électrode de l'ensemble (2) composé d'au moins une DEL, et une autre deuxième borne de connexion (LED-).

3. Circuit d'alimentation de courant DEL selon l'une des revendications précédentes, la résistance d'équilibrage (R_{Trim}) étant réglable.

4. Circuit d'alimentation de courant DEL selon l'une des revendications précédentes, le ballast (4) électronique comportant au moins trois, quatre, cinq, six, sept ou huit deuxièmes bornes de connexion (LED-).

5. Circuit d'alimentation de courant DEL selon la revendication 4, l'intensité de courant constante fournissant, en fonction de la deuxième borne de connexion (LED-) sélectionnée, un courant entre 10 mA et 5 000 mA, de préférence entre 30 mA et 1 500 mA.

6. Circuit d'alimentation de courant DEL selon l'une des revendications précédentes, avec plusieurs résistances d'équilibrage (R_{Trim}) qui sont respectivement montées entre deux des deuxièmes bornes de connexion (LED-) pour continuer à régler l'intensité de courant d'alimentation.

7. Circuit d'alimentation de courant DEL selon l'une des revendications précédentes, une ou, en cas de référence à la revendication 6, plusieurs des résistances de réglage (R_{Trim}) ayant une faible valeur ohmique, étant en particulier formées par un fil de liaison.

8. Système composé d'un circuit d'alimentation de courant DEL selon l'une des revendications précédentes et de l'ensemble composé d'au moins une DEL, l'ensemble composé d'au moins une DEL comprenant une rangée de plusieurs DEL, la première et la deuxième électrode étant définies par les électrodes les plus extérieures de la première et de la dernière DEL dans une rangée.
